# EUROPÄISCHE PATENTSCHRIFT

(11) **EP 0 715 023 B1**
(45) Veröffentlichungstag und Bekanntmachung des Hinweises auf die Patenterteilung: **22.09.1999**
(21) Anmeldenummer: 95117195.8
(22) Anmeldetag: 01.11.1995
(51) Int. Cl.: E01B 29/00, E01B 37/00

(54) **Fahrbare Betoniermaschine**
Movable machine for concrete work
Machine à bétonner mobile

(30) Priorität: 30.11.1994 DE 4442498
(43) Veröffentlichungstag der Anmeldung: 05.06.1996
(73) Patentinhaber: HOCHTIEF AKTIENGESELLSCHAFT VORM. GEBR. HELFMANN, 45128 Essen (DE)
(72) Erfinder: Dahl, Johannes, Dipl.-Ing., D-44225 Dortmund (DE); Engelke, Gerhard, Ing.-grad., D-44532 Lünen (DE)
(74) Vertreter: Honke, Manfred, Dr.-Ing.

(56) Entgegenhaltungen:
- DE-A- 3 840 795
- DE-C- 4 328 668
- GB-A- 1 349 854

## Beschreibung

Die Erfindung betrifft eine fahrbare Betoniermaschine, die im Zusammenhang mit der Herstellung eines schotterlosen Oberbausystems für zumindest ein Eisenbahngleis aus zwei Eisenbahnschienen eingesetzt wird, bei welchem Oberbausystem Aufnahmeeinrichtungen für die einzelnen Eisenbahnschienen mit Hilfe von Schalungen betoniert werden. Die Betoniermaschine ist vorzugsweise, aber nicht beschränkend, für das Betonieren dieser Aufnahmeeinrichtungen bestimmt. Die Eisenbahnschienen werden danach mit Hilfe von Schienenbefestigungsvorrichtungen in den Aufnahmeeinrichtungen befestigt. Die Betoniermaschine kann in diesem Rahmen für die Herstellung von schotterlosen Oberbausystemen unterschiedlichen Aufbaus eingesetzt werden. Insbesondere ist die Betoniermaschine jedoch für die Herstellung eines schotterlosen Oberbausystems bestimmt, welches eine Tragschicht, eine kontinuierlich gefertigte Betonfahrbahnplatte und die Aufnahmeeinrichtungen für die einzelnen Eisenbahnschienen aufweist und die im übrigen wie folgt aufgebaut ist: Die Betonfahrbahnplatte besteht aus zwei aufeinander gefertigten Schichten, zwischen denen eine Bewehrung aus in Gleisrichtung laufenden und quer dazu laufenden Bewehrungsstäben angeordnet ist, wobei der Beton der beiden Schichten der Betonfahrbahnplatte in den Bewehrungsmaschen stoffschlüssig verbunden ist. Die Aufnahmeeinrichtungen sind als Schienenstützpunktelemente ausgeführt, die in die obere Schicht der Betonfahrbahnplatte einbetoniert und mit Bewehrungsbauteilen in Form von Bewehrungsschlaufen oder Bewehrungskörben in beiden Schichten der Betonfahrbahnplatte verankert sind. Die Schienenstützpunktelemente besitzen auf ihrer Oberseite Auskammerungen, in denen die Schienenbefestigungsvorrichtungen und darin befestigte Schienenfüße der einzelnen Eisenbahnschienen angeordnet sind. Die Schienenbefestigungsvorrichtung und damit die Schienenfüße sind mit Hilfe von Schienenbefestigungsschrauben nach Art von Schwellenschrauben, die in die Schienenstützpunktelemente eingeschraubt sind, in den Auskammerungen gehalten. Die Tragschicht ist nach den Regeln der Baukunst zur Aufnahme der statischen und dynamischen Beanspruchungen eingerichtet. Solche schotterlosen Oberbausysteme sind insbesondere für Hochgeschwindigkeitsstrecken bestimmt. Es müssen daher an das Bauwerk insgesamt hohe Anforderungen gestellt werden. Das gilt vornehmlich auch in Bezug auf die Präzision der Anordnung der Aufnahmeeinrichtungen nach vorgegebenem Plan mit engen Toleranzen und in bezug auf die Anordnung der Schienenbefestigungsvorrichtungen in den Schienenstützpunktelementen.

Der Erfindung liegt das technische Problem zugrunde, eine fahrbare Betoniermaschine zu schaffen, mit der im Zuge der Herstellung eines schotterlosen Oberbausystems, insbesondere eines schotterlosen Oberbausystems des beschriebenen Aufbaus, die Aufnahmeeinrichtungen für die einzelnen Eisenbahnschienen mit hoher Präzision und bei hohem Automationsgrad betoniert werden können. Der Erfindung liegt fernerhin das technische Problem zugrunde, ein besonderes Verfahren zum Betrieb einer solchen Betoniermaschine anzugeben.

Zur Lösung dieses technischen Problems ist Gegenstand der Erfindung eine fahrbare Betoniermaschine für das Betonieren von Aufnahmeeinrichtungen für Eisenbahnschienen mit Hilfe von Schalungen im Zuge der Herstellung eines schotterlosen Oberbausystems mit Betonfahrbahnplatte für zumindest ein Eisenbahngleis, - mit den folgenden Merkmalen
1.1) der Maschinenrahmen ist ein Portalrahmen mit vier Eckstützen, an die Eckstützen oben angeschlossenen, in Fertigungsrichtung verlaufenden Längsrahmenelementen sowie die Längsrahmenelemente und/oder die Eckstützen verbindenden Querrahmenelementen, wobei an die Eckstützen Fahrwerke, vorzugsweise Raupenfahrwerke, angeschlossen sind und der Maschinenrahmen in Fertigungsrichtung, und gegebenenfalls zurück verfahrbar ist,
1.2) an den Längsrahmenelementen sind Laufschinen für einen Portalkran angeordnet und auf diesem ist ein Portalkran geführt,
1.3) im Maschinenrahmen ist eine Mehrzahl bzw. Menge von Betonierrahmen in der Ordnung 1 bis x untergebracht, die in Fertigungsrichtung umsetzbar sind und die Einrichtungen zur vertikalen Einstellung und Fixierung an der Betonfahrbahnplatte aufweisen,
1.4) an den Betonierrahmen sind Schalungsträger in Längsrichtung des Betonierrahmens, d. h. quer zur Fertigungsrichtung, positionierbar und in vertikaler Richtung gegenüber den einzelnen Betonierrahmen einstellbar befestigt, welche Schalungsträger die Schalungen für die Aufnahmeeinrichtungen tragen und an Beton zuführungsleitungen angeschlossen sind,
wobei das Betonieren der Aufnahmeeinrichtung und das Umsetzen der Betonierrahmen im Wechseltakt und das Umsetzen mit Hilfe des Portalkrans erfolgt.

Zur Lösung des genannten technischen Problems lehrt die Erfindung auch ein Verfahren zum Betrieb einer solchen Betoniermaschine. Im Rahmen dieses Verfahrens wird beim Umsetzen der Betonierrahmen die Ordnung 1 bis x in der Menge der Betonierrahmen nach Maßgabe des Umsatzschemas "x, 1 bis (x - 1)", "(x - 1), x, 1 bis (x - 2)" und so weiter fort verändert. Teilmengen der Betonierrahmen aus der vorgenannten Menge, z.B. jeweils drei Betonierrahmen, können durch in Fertigungsrichtung laufende Vereinigungselemente zusammengefaßt und diese können entsprechend umgesetzt werden.

Im folgenden wird die Erfindung anhand einer lediglich ein Ausführungsbeispiel darstellenden Zeichnung ausführlicher erläutert. Es zeigen in schematischer Darstellung
- Fig. 1: einen Querschnitt durch eine erfindungsgemäße Betoniermaschine quer zur Fertigungsrichtung,
- Fig. 2: einen Längsschnitt durch den Gegenstand der Fig. 1 und
- Fig. 3: das Betonverteilungssystem für die Betoniermaschine nach den Fig. 1 und 2.

Die in den Figuren dargestellte Betoniermaschine ist für das Betonieren von Aufnahmeeinrichtungen für Eisenbahnschienen mit Hilfe von Schalungen im Zuge der Herstellung eines schotterlosen Oberbausystems mit Betonfahrbahnplatte für zumindest ein Eisenbahngleis bestimmt.

Die Betoniermaschine besitzt einen Maschinenrahmen 1. Der Maschinenrahmen ist ein Portalrahmen mit vier Eckstützen 2, an die vier Eckstützen 2 oben angeschlossenen, in Fertigungsrichtung laufenden Längsrahmenelementen 3 sowie die Längsrahmenelemente 3 und/oder die Eckstützen 2 verbindenden Querrahmenelementen 4, wobei an die Eckstützen 2 Fahrwerke 5, vorzugsweise Raupenfahrwerke, angeschlossen sind. Der Maschinenrahmen 1 ist in Fertigungsrichtung, und gegebenenfalls zurück, verfahrbar. An den Längsrahmenelementen 3 sind Laufschienen 6 für einen Portalkran angeordnet und auf diesen ist ein Portalkran 7 geführt.

Im Maschinenrahmen ist eine Mehrzahl von Betonierrahmen 8 untergebracht, die in Fertigungsrichtung umsetzbar sind und die Einrichtungen 9, 16 zur vertikalen Einstellung und Fixierung an der Betonfahrbahnplatte 10 aufweisen. An den Betonierrahmen 8 sind Schalungsträger 11 in Längsrichtung des Betonierrahmens 8 (d. h. quer zur Fertigungsrichtung) positionierbar und in vertikaler Richtung gegenüber den einzelnen Betonierrahmen 8 einstellbar befestigt. Die Schalungsträger 11 tragen die Schalungen 12 für die Aufnahmeeinrichtungen 13 oder Schienenstützpunkte und sind an Betonzuführleitungen 14 angeschlossen. Das Betonieren der Aufnahmeeinrichtungen 13 und das Umsetzen der Betonierrahmen 8 mit den Schalungsträgern 11 und den Schalungen 12 erfolgt im Wechseltakt, das Umsetzen mit Hilfe des Portalkrans 7.

Der Betoniermaschine kommt die wichtige Aufgabe zu, die Schienenstützpunkte 13 lagegenau einzuschalen. Der Portalkran 7 erreicht alle Punkte der Geräteeinheit. Die Betonierrahmen sorgen dafür, daß jeder Stützpunktbereich für sich fixiert werden kann. Es wird angestrebt, die Betonierrahmen 8 zu Schalungseinheiten, bestehend aus mindestens drei Betonierrahmen 8, zusammenzufassen. Über den Schienenstützpunkten 13 ist ein querverschiebliches Rahmenteil angeordnet, welches den Betonierrahmen 8 umfaßt. Dieses Rahmenteil ist über Spindeln oder Hydraulik horizontal justierbar. Zur vertikalen Justierung sind zwischen Überschiebrahmen und Stützpunktschalung 12 Justiervorrichtungen in Form von Spindeln oder einer Hydraulik zwischengeschaltet. Die feste Verbindung der Schalungen stellt die absolute Spurgenauigkeit für das Gleis sicher. Die beschriebenen Bewegungsfreiheitsgrade sind durch Pfeile angedeutet. Die dazu erforderlichen Stelltriebe, z.B. Spindeln oder Hydraulikzylinder, wurden nicht gezeichnet.

Die Betonierrahmen 8 werden über Spindeln oder Hydraulik mit der Fahrbahnplatte 10 fixiert und festgesetzt. Da beim Betonieren der Schienenstützpunkte 13, bedingt durch die Betonierdrücke, abhebende Kräfte auftreten, ist eine Vertikalsicherung der Betonierrahmen 8 vorgesehen. Dazu werden seitliche Taschen 15 bereits mit dem Fahrbahnfertiger gezogen. Dazu wird auf rechts und links unten in Fig. 1 verwiesen. In diese Taschen 15 greifen entsprechend geformte Auflagerplatten 16 ein. Diese Platten 16 sind über ein Hydraulik- oder Gewindegestänge mit dem Betonierrahmen 8 vertikal unverschieblich verbunden. Somit ist eine horizontale Lagesicherung sichergestellt. Abhebende Kräfte können ebenfalls sicher aufgenommen werden. Die vertikalen Betonierrahmenelemente können teleskopierbar aus- und eingefahren werden.

In Fig. 2 ist die Betoniermaschine mit mehreren Schalungseinheiten aus mehreren Betonierrahmen dargestellt. Ziel ist es, eine ausreichende Anzahl dieser Stützpunktschalungen 12 vorzuhalten, so daß ein kontinuierliches Arbeiten sichergestellt ist. Wenn sich eine oder mehrere Schalungseinheiten in Betonierposition befinden, können gleichzeitig zusätzliche Schalungseinheiten entweder nachbehandelt und gereinigt werden bzw. schon in die neue Position gehoben werden. Durch die Anzahl der Schalungseinheiten und die Abbindezeiten für den Stützpunktbeton bzw. Mörtel kann die Baugeschwindigkeit für die Schienenstützpunkte 13 positiv beeinflußt werden. Der Maschinenrahmen 1 kann wahlweise so geschaltet werden, daß eine kontinuierliche Fortbewegung erreicht wird oder das Gerät mit dem Umsetzen der Schalung verfahren wird. Dies wird sichergestellt durch flexible Betonleitungen 14, die die Verbindung zu einem Rotorverteiler 17 für den Beton herstellen. Dazu wird auf Fig. 3 verwiesen, die auch die Schalungen 12 und die üblichen Ventile erkennen läßt. Dieser Rotorverteiler ist ebenfalls horizontal beweglich am Maschinenrahmen angebracht.

Die einzelnen Schalungen werden an den Hochpunkten über ein Ventilsystem entlüftet, welches nicht dargestellt ist.

## Patentansprüche

1. Fahrbare Betoniermaschine für das Betonieren von Aufnahmeeinrichtungen (13) für Eisenbahnschienen mit Hilfe von Schalungen (12) im Zuge der Herstellung eines schotterlosen Oberbausystems mit Betonfahrbahnplatte (10) für zumindest ein Eisenbahngleis, - mit den folgenden Merkmalen
1.1) der Maschinenrahmen (1) ist ein Portalrahmen mit vier Eckstützen (2), an die Eckstützen (2) oben angeschlossenen, in Fertigungsrichtung verlaufenden Längsrahmenelementen (3) sowie die Längsrahmenelemente (3) und/oder die Eckstützen (2) verbindenden Querrahmenelementen (4), wobei an die Eckstützen (2) Fahrwerke (5), vorzugsweise Raupenfahrwerke, angeschlossen sind und der Maschinenrahmen (1) in Fertigungsrichtung, und gegebenenfalls zurück verfahrbar ist,
1.2) an den Längsrahmenelementen (3) sind Laufschienen (6) für einen Portalkran angeordnet und auf diesem ist ein Portalkran (7) geführt,
1.3) im Maschinenrahmen ist eine Mehrzahl bzw. Menge von Betonierrahmen (8) in der Ordnung 1 bis x untergebracht, die in Fertigungsrichtung umsetzbar sind und die Einrichtungen (9, 16) zur vertikalen Einstellung und Fixierung an der Betonfahrbahnplatte (10) aufweisen,
1.4) an den Betonierrahmen (8) sind Schalungsträger (11) in Längsrichtung des Betonierrahmens (8), d. h. quer zur Fertigungsrichtung, positionierbar und in vertikaler Richtung gegenüber den einzelnen Betonierrahmen (8) einstellbar befestigt, welche Schalungsträger (11) die Schalungen (12) für die Aufnahmeeinrichtungen (13) tragen und an Betonzuführungsleitungen (14) angeschlossen sind,
wobei das Betonieren der Aufnahmeeinrichtung (13) und das Umsetzen der Betonierrahmen (8) im Wechseltakt und das Umsetzen mit Hilfe des Portalkrans (7) erfolgt.

2. Verfahren zum Betrieb einer Betoniermaschine nach Anspruch 1, wobei beim Umsetzen der Betonierrahmen (8) die Ordnung 1 bis x in der Menge der Betonierrahmen (8) nach Maßgabe des Umsetzschemas "x, 1 bis (x - 1)", "(x - 1), x, 1 bis (x - 2)" und so weiter fort verändert wird.

3. Verfahren nach Anspruch 2, wobei Teilmengen der Betonierrahmen (8) aus der Menge 1 bis x z. B. jeweils drei Betonierrahmen, durch in Fertigungsrichtung längslaufende Vereinigungselemente zusammengefaßt und diese entsprechend umgesetzt werden.

## Claims

1. A travelling concreting machine for the concreting of seating devices (13) for railway rails with the aid of shuttering units (12) in the course of fabricating a ballastless superstructure system comprising a concrete slab (10) for at least one railway track, having the following features:
1.1) the machine frame (1) is a gantry frame comprising four corner posts (2), longitudinal frame elements (3) which are attached to the corner posts (2) at the top and which extend in the direction of fabrication, and transverse frame elements (4) which join the longitudinal frame elements (3) and/or the corner posts (2), wherein travelling gear units (5), preferably tracked travelling gear units, are attached to the corner posts (2), and the machine frame (1) can travel in the direction of fabrication and optionally backwards,
1.2) running rails (6) for a gantry crane are disposed on the longitudinal frame elements (3) and a gantry crane (7) is guided on the running rails,
1.3) a multiplicity or a quantity of concreting frames (8) of the order of 1 to x is disposed in the machine frame, which concreting frames can be relocated in the direction of fabrication and comprise devices (9, 16) for vertical adjustment and fixation to the concrete trackway slab (10),
1.4) shuttering supports (11) can be positioned on the concreting frames (8) in the longitudinal direction of the concreting frames (8), i.e. transversely to the direction of fabrication, and can be adjustably fixed in a vertical direction in relation to the individual concreting frames (8), which shuttering supports (11) bear the shuttering units (12) for the seating devices (13) and are connected to concrete feed lines (14),
wherein the concreting of the seating device (13) and the relocation of the concreting frames (8) are carried out in alternating cycles and relocation is effected by means of the gantry crane (7).

2. A procedure for operating a concreting machine according to claim 1, wherein on the relocation of the concreting frames (8) the order 1 to x of the quantity of concreting frames (8) is changed according to the relocation scheme "x, 1 to (x - 1)", "(x - 1), x, 1 to (x - 2)" and so on.

3. A procedure according to claim 2. wherein subsidiary quantities of the quantity of 1 to x concreting frames (8), e.g. three concreting frames each time, are assembled by joining elements which extend longitudinally in the direction of fabrication and the latter are relocated correspondingly.

## Revendications

1. Machine à bétonner mobile pour le bétonnage de dispositifs de réception (13) pour des rails de chemin de fer à l'aide de coffrages (12), lors de la réalisation d'un système de superstructure sans ballast, à dalle de roulement en béton (10), pour au moins une voie de chemin de fer, présentant les caractéristiques suivantes
1.1 le châssis de machine (1) est un châssis de portique avec quatre montants d'angle (2), des éléments de châssis longitudinaux (3) qui s'étendent dans la direction de fabrication et sont reliés à la partie supérieure des montants d'angle (2) ainsi que des éléments de châssis transversaux (4) qui relient les éléments de châssis longitudinaux (3) et/ou les montants d'angle (2), des trains de roulement (5), de préférence des trains de roulement à chenilles, étant reliés aux montants d'angle (2) et le châssis de machine (1) pouvant être déplacé dans la direction de fabrication et éventuellement en arrière,
1.2 sur les éléments de châssis longitudinaux (3) sont disposés des rails (6) pour une grue portique et une grue portique (7) est guidée sur lesdits rails,
1.3 à l'intérieur du châssis de machine sont logés plusieurs châssis de bétonnage (8) ou un nombre de châssis de bétonnage (8) de l'ordre de 1 à x, qui peuvent être déplacés dans la direction de fabrication et qui comportent des dispositifs de réglage vertical et d'assujettissement à la dalle de roulement en béton (10),
1.4 des supports de coffrage (11) sont fixés au châssis de bétonnage (8) avec possibilité de positionnement dans la direction longitudinale du châssis de bétonnage (8), c'est-à-dire transversalement à la direction de fabrication, et avec possibilité de réglage dans la direction verticale par rapport aux différents châssis de bétonnage (8), lesquels supports de coffrage (11) portent les coffrages (12) pour les dispositifs de réception (13) et sont reliés à des conduites d'alimentation en béton (14),
le bétonnage des dispositif de réception (13) et le déplacement des châssis de bétonnage (8) ayant lieu en alternance et le déplacement étant opéré à l'aide de la grue portique (7).

2. Procédé d'exploitation d'une machine à bétonner selon la revendication 1 dans lequel, lors du déplacement des châssis de bétonnage (8), l'ordre 1 à x à l'intérieur du nombre de châssis de bétonnage (8) est modifié conformément au schéma de déplacement "x, 1 à (x-1)", "(x-1), x, 1 à (x-2)" et ainsi de suite.

3. Procédé d'exploitation d'une machine à bétonner selon la revendication 2, dans lequel des jeux de châssis de bétonnage (8), par exemple trois châssis de bétonnage chaque fois, parmi le nombre de châssis de bétonnage 1 à x sont groupés à l'aide d'éléments de liaison longitudinaux s'étendant dans la direction de fabrication et sont déplacés en conséquence.
